# EUROPÄISCHE PATENTSCHRIFT

(11) **EP 1 408 290 B1**
(45) Veröffentlichungstag und Bekanntmachung des Hinweises auf die Patenterteilung: **08.11.2006**
(21) Anmeldenummer: 03020648.6
(22) Anmeldetag: 11.09.2003
(51) Int. Cl.: F24F 13/04

(54) **Luftmischvorrichtung für klimatechnische Anlagen**
Air mixing device for air conditioning systems
Dispositif de mélange d'air pour systèmes de climatisation

(30) Priorität: 07.10.2002 DE 20215393 U
(43) Veröffentlichungstag der Anmeldung: 14.04.2004
(73) Patentinhaber: TROX GmbH, 47506 Neukirchen-Vluyn (DE)
(72) Erfinder: Baumeister, Gregor, 47802 Krefeld (DE); Sadkowski, Manfred, 47608 Geldern (DE); Sefker, Thomas, Dr., 47506 Neukirchen-Vluyn (DE)
(74) Vertreter: DR. STARK & PARTNER

(56) Entgegenhaltungen:
- FR-A- 1 236 255
- US-A- 3 283 694
- US-A- 3 613 548
- US-A- 3 768 729
- US-A- 3 901 275

## Beschreibung

Die Erfindung betrifft eine Mischvorrichtung für klimatechnische Anlagen zum Mischen von Kaltluft und Warmluft, mit einer Kaltluftzuführung und einer Warmluftzuführung, mit einem Mischbereich und mit einem Mischluftauslass, wobei die Kaltluftzuführung und der Mischluftauslass wenigstens in etwa in einer Flucht liegen und die zugeführte Warmluftströmung in etwa in einem rechten Winkel in den zwischen der Kaltluftzuführung und dem Mischluftauslass vorgesehenen Mischbereich mündet, wobei der Mischbereich als Mischkammer ausgebildet ist, die Warmluftzuführung in einer parallelen Ausrichtung zu der Kaltluftzuführung angeordnet ist und eine Umlenkeinrichtung für die Führung der Warmluftströmung zum Mischbereich vorgesehen ist.

Derartige Mischvorrichtungen werden beispielsweise in klimatechnischen Anlagen auf Schiffen eingesetzt und dienen zum Mischen von Kaltluft und Warmluft. Aus der US-PS 3,283,694 ist eine Mischvorrichtung bekannt, die parallel zueinander verlaufende Warmluft- und Kaltluftzuführungen aufweist, die jeweils mittels einer Klappe verschließbar sind. Bei einer anderen bekannten Mischvorrichtung mündet die Warmluftzuführung etwa in einem rechten Winkel in eine als Strömungskanal ausgebildete Kaltluftzuführung, so dass sich aufgrund des im Wesentlichen senkrechten Aufeinandertreffens die Kaltluft und die Warmluft vermischen.

Nachteilig hierbei ist die aufwendige Kanalführung und somit die Gesamtkonstruktion der Mischvorrichtung, da bei paralleler Führung der die in die Kaltluftzuführung und in die Warmluftzuführung mündenden Strömungskanäle vor der Warmluftzuführung ein Winkelstück zur Umlenkung der Warmluft vorgesehen sein muss.

Aufgabe der Erfindung ist es, die vorgenannten Nachteile zu vermeiden und eine Mischvorrichtung anzugeben, die eine kompaktere Bauweise aufweist.

Diese Aufgabe wird dadurch gelöst, dass als Umlenkeinrichtung eine Wandung vorgesehen ist und dass sich die Wandung im Wesentlichen senkrecht zu der Strömungsrichtung in der Warmluftzuführung erstreckt. Hierdurch können die mit der Warmluftzuführung und der Kaltluftzuführung verbundenen Strömungskanäle im unmittelbaren Abstand zueinander angeordnet werden und parallel in die Mischvorrichtung münden, so dass die Bauhöhe reduziert werden kann.

Als Umlenkeinrichtung kann eine aus einem schallabsorbierenden Material, wie z. B. Mineralwolle, bestehende Wandung vorgesehen sein. Es ist aber auch durchaus denkbar, dass die Wandung aus Blech oder aus einem sonstigen geeigneten Material ausgebildet ist. Die Ausrichtung der Wandung ist bei einer viereckig ausgebildeten Mischvorrichtung im wesentlichen senkrecht zur Strömungsrichtung der in die Mischvorrichtung zugeführten Warm- und Kaltluft.

Vorteilhafterweise kann die Wandung sich zwischen zwei gegenüberliegenden Gehäusewänden der Mischvorrichtung erstrecken und eine Ausnehmung, insbesondere eine in der Flucht der Kaltluftzuführung liegende Ausnehmung, aufweisen. Da üblicherweise der zugeführte Kaltluftvolumenstrom größer als der zugeführte Warmluftvolumenstrom ist, werden bei einer fluchtenden Anordnung der Kaltluftzuführung mit der Ausnehmung größere Druckverluste vermieden.

Zur Regulierung der Volumenströme kann in der Kaltluftzuführung und/oder in der Warmluftzuführung je eine Klappe vorgesehen sein. Diese Klappen können beispielsweise durch einen Stellmotor in ihrer Ausrichtung verstellt werden. Es kann sich aber auch um selbsttätig arbeitende Klappen handeln, die gegen eine Rückstellkraft durch den Volumenstrom aus ihrer Offenstellung in die Schließstellung verschwenkt werden.

Die Umlenkeinrichung und/oder die Klappe(n) kann(können) in die als Mischkammer ausgebildete Mischvorrichtung integriert sein. Eine solche Anordnung zeichnet sich durch eine besonders kompakte Bauweise aus.

Im Folgenden wird ein in der einzigen Zeichnung dargestelltes Ausführungsbeispiel der Erfindung erläutert.

Die Mischvorrichtung besteht aus einem Gehäuse 1, das durch eine aus einem schallabsorbierenden Material, wie z. B. Mineralwolle, bestehende Wandung 2 in zwei Teilkammern 3, 4 aufgeteilt ist. In die linke Teilkammer 3, die den eigentlichen Mischbereich darstellt und im Wesentlichen als Mischkammer dient, münden eine Kaltluftzuführung 5 und eine Warmluftzuführung 6, die ihrerseits über nicht dargestellte Strömungskanäle an eine klimatechnische Anlage angeschlossen sind.

In der Kaltluftzuführung 5 und in der Warmluftzuführung 6 sind je eine Klappe 7, 8 vorgesehen, um den Volumenstrom in der Kaltluftzuführung 5 bzw. der Warmluftzuführung 6 zu regeln.

Die Warmluftzuführung 6 und die Kaltluftzuführung 5 ragen in die linke Teilkammer 3 hinein. Dabei entspricht der hineinragende Anteil in etwa dem Durchmesser der entsprechenden Klappe 7 bzw. 8. Hierdurch wird einerseits die Vermischung von dem in Richtung des Pfeils 9 strömenden Kaltluftstroms und des in Richtung des Pfeils 10 strömenden Warmluftstroms verbessert, da die Warmluft und die Kaltluft mit einer hohen Geschwindigkeit weit in den Mischbereich eintreten können. Andererseits werden die akustischen Eigenschaften der Mischvorrichtung verbessert, da eventuell auftretende Klappengeräusche von der Wandung 2 aufgenommen werden.

Wie aus der Figur ersichtlich, erstreckt sich die Wandung 2 im Wesentlichen senkrecht zu der Strömungsrichtung (Pfeil 10) in der Warmluftzuführung 6. Durch die als Umlenkeinrichtung dienende Wandung 2 wird die Warmluft in Richtung des Pfeils 10' im Wesentlichen rechtwinklig umgelenkt und tritt im rechten Winkel auf die in Richtung des Pfeils 9 strömende Kaltluft auf. Hierdurch wird ein hoher Vermischungsgrad erzielt.

In der Flucht mit der Kaltluftzuführung 5 ist in der Wandung 2 eine Ausnehmung 11 vorgesehen, durch die die Mischluft, d. h. das Gemisch aus der Kaltluft und der Warmluft, in Richtung des Pfeils 12 in die rechte Teilkammer 4 strömt. Hier ist ein zentral angeordneter Mischluftauslass 13 vorgesehen, der mit dem verbleibenden Teil der klimatechnischen Anlage verbunden ist. Die Mischluft tritt in Richtung des Pfeils 14 aus der Mischvorrichtung in einen sich anschließenden nicht dargestellten Strömungskanal aus.

## Patentansprüche

1. Mischvorrichtung für klimatechnische Anlagen zum Mischen von Kaltluft und Warmluft, mit einer Kaltluftzuführung (5) und einer Warmluftzuführung (6), mit einem Mischbereich und mit einem Mischluftauslass (13), wobei die Kaltluftzuführung (5) und der Mischluftauslass (13) wenigstens in etwa in einer Flucht liegen und die zugeführte Warmluftströmung in etwa in einem rechten Winkel in den zwischen der Kaltluftzuführung (5) und dem Mischluftauslass (13) vorgesehenen Mischbereich mündet, wobei der Mischbereich als Mischkammer ausgebildet ist, die Warmluftzuführung (6) in einer parallelen Ausrichtung zu der Kaltluftzuführung (5) angeordnet ist und eine Umlenkeinrichtung für die Führung der Warmluftströmung zum Mischbereich vorgesehen ist, **dadurch gekennzeichnet, dass** als Umlenkeinrichtung eine Wandung (2) vorgesehen ist und dass sich die Wandung (2) im Wesentlichen senkrecht zu der Strömungsrichtung (Pfeil 10) in der Warmluftzuführung (6) erstreckt.

2. Mischvorrichtung nach Anspruch 1, **dadurch gekennzeichnet, dass** als Umlenkeinrichtung eine aus einem schallabsorbierenden Material, wie z. B. Mineralwolle, bestehende Wandung (2) vorgesehen ist.

3. Mischvorrichtung nach Anspruch 2, **dadurch gekennzeichnet, dass** die Wandung (2) sich zwischen zwei gegenüberliegenden Gehäusewänden der Mischvorrichtung erstreckt und eine Ausnehmung (11), insbesondere eine in der Flucht

4. Mischvorrichtung nach einem der Ansprüche 1 bis 3, **dadurch gekennzeichnet, dass** in der Kaltluftzuführung (5) eine Klappe (7) angeordnet ist.

5. Mischvorrichtung nach einem der Ansprüche 1 bis 4, **dadurch gekennzeichnet, dass** in der Warmluftzuführung (6) eine Klappe (8) vorgesehen ist.

6. Mischvorrichtung nach einem der Ansprüche 1 bis 5, **dadurch gekennzeichnet, dass** die Umlenkeinrichtung und/oder die Klappe(n) (7, 8) in die als Mischkammer ausgebildete Mischvorrichtung integriert ist(sind).

## Claims

1. Mixing device for air-conditioning units for mixing cold air and hot air, having a cold air supply (5) and a hot air supply (6), having a mixing region and having a mixed air outlet (13), the cold air supply (5) and the mixed air outlet (13) being situated at least approximately in alignment and the supplied hot air flow opening at approximately a right angle into the mixing region provided between the cold air supply (5) and the mixed air outlet (13), the mixing region being configured as a mixing chamber, the hot air supply (6) being disposed in a parallel orientation to the cold air supply (5) and a deflection mechanism for guiding the hot air flow to the mixing region being provided, **characterised in that** a wall (2) is provided as deflection mechanism and **in that** the wall (2) extends substantially perpendicularly to the flow direction (arrow 10) in the hot air supply (6).

2. Mixing device according to claim 1, **characterised in that** a wall (2) comprising a sound-absorbing material, such as e.g. mineral wool, is provided as deflection mechanism.

3. Mixing device according to claim 2, **characterised in that** the wall (2) extends between two oppositely situated housing walls of the mixing device and has a recess (11), in particular a recess (11) situated in alignment with the cold air supply (5).

4. Mixing device according to one of the claims 1 to 3, **characterised in that** a butterfly valve (7) is disposed in the cold air supply (5).

5. Mixing device according to one of the claims 1 to 4, **characterised in that** a butterfly valve (8) is provided in the hot air supply (6).

6. Mixing device according to one of the claims 1 to 5, **characterised in that** the deflection mechanism and/or the butterfly valve(s) (7, 8) is (are) integrated into the mixing device configured as a mixing chamber.

## Revendications

1. Dispositif de mélange pour des systèmes de climatisation destiné à mélanger de l'air froid et de l'air chaud, comprenant une amenée d'air froid (5) et une amenée d'air chaud (6), une zone de mélange et une sortie d'air mélangé (13), dans lequel dispositif l'amenée d'air froid (5) et la sortie d'air mélangé (13) sont au moins approximativement alignées et le courant d'air chaud amené aboutit approximativement à angle droit dans la zone de mélange prévue entre l'amenée d'air froid (5) et la sortie d'air mélangé (13), dans lequel dispositif la zone de mélange est réalisée sous forme de chambre de mélange, l'amenée d'air chaud (6) est disposée selon une orientation parallèle à l'amenée d'air froid (5) et il est prévu un dispositif de déviation pour le guidage du courant d'air chaud vers la zone de mélange, **caractérisé par le fait qu'**une paroi (2) est prévue comme dispositif de déviation et que la paroi (2) s'étend essentiellement perpendiculairement à la direction d'écoulement (flèche 10) dans l'amenée d'air chaud (6).

2. Dispositif de mélange selon la revendication 1, **caractérisé par le fait qu'**une paroi (2) en matériau absorbant le son, p. ex. en laine minérale, est prévue comme dispositif de déviation.

3. Dispositif de mélange selon la revendication 2, **caractérisé par le fait que** la paroi (2) s'étend entre deux parois de boîtier du dispositif de mélange situées l'une en face de l'autre et présente un évidement (11), en particulier un évidement (11) situé dans l'alignement de l'amenée d'air froid (5).

4. Dispositif de mélange selon l'une des revendications 1 à 3, **caractérisé par le fait qu'**un volet (7) est disposé dans l'amenée d'air froid (5).

5. Dispositif de mélange selon l'une des revendications 1 à 4, **caractérisé par le fait qu'**un volet (8) est disposé dans l'amenée d'air chaud (6).

6. Dispositif de mélange selon l'une des revendications 1 à 5, **caractérisé par le fait que** le dispositif de déviation et/ou le(s) volet(s) (7, 8) est/sont intégré(s) dans le dispositif de mélange réalisé sous forme de chambre de mélange.
